# EUROPÄISCHE PATENTSCHRIFT

(11) **EP 1 498 563 B1**
(45) Veröffentlichungstag und Bekanntmachung des Hinweises auf die Patenterteilung: **14.06.2006**
(21) Anmeldenummer: 04007489.0
(22) Anmeldetag: 27.03.2004
(51) Int. Cl.: E05C 17/04, E05D 15/52

(54) **Spaltlüftungsvorrichtung**
Device for providing a ventilation gap
Dispositif pour créer une fente d'aération

(30) Priorität: 15.07.2003 DE 20310889 U
(43) Veröffentlichungstag der Anmeldung: 19.01.2005
(73) Patentinhaber: Gretsch-Unitas GmbH Baubeschläge, 71254 Ditzingen (DE)
(72) Erfinder: Gründler, Daniel Dipl. Ing., 71063 Sindelfingen (DE); Engler, Frank, 70825 Korntal-Münchingen (DE); Sprenger, Otto, 70825 Korntal-Münchingen (DE); Reinhard, Diecke Dipl.Ing., 73650 Winterbach (DE)
(74) Vertreter: Graf, Helmut

(56) Entgegenhaltungen:
- EP-A- 0 256 213
- EP-A- 0 556 453
- EP-A- 0 957 224
- EP-A- 0 960 999
- DE-A- 10 013 697

## Beschreibung

Die Erfindung bezieht sich auf eine Spaltlüftungsvorrichtung gemäß Oberbegriff Patentanspruch 1.

Bekannt sind Austellscheren für kippbare, insbesondere auch für schwenk- und kippbare Flügel (auch Kipp- oder Kipp-Dreh-Flügel) von Gebäudefenstern und Gebäudetüren. Bekannt sind insbesondere auch Kipp- oder Dreh-Kipp-Beschläge, die für derartige Flügel bestimmt sind und jeweils eine Ausstellschere aufweisen, mit der die maximale Kippbewegung oder Kippöffnungsbewegung begrenzt und damit die maximale Kippstellung festgelegt wird.

Vielfach ist es bei Kipp- oder Dreh-Kipp-Flügeln erwünscht, für den Flügel eine gesicherte Kipp- oder Zwischenstellung zwischen der maximalen Kippstellung und der Schließstellung zu ermöglichen, und zwar für einen reduzierten Lüftungsspalt, in der der Flügel festgestellt oder zumindest soweit gesichert ist, daß er erst durch Überwinden einer gewissen Kraft aus dieser Zwischenstellung bewegt werden kann.

Eine Vorrichtung, die eine derartige gesicherte Zwischenstellung des Flügels ermöglicht, wird im Sinne der Erfindung als "Spaltlüftungsvorrichtung" bezeichnet.

Bekannt ist ein Flügelfeststeller (DE 91 00 374.1), der im Wesentlichen aus einem an einem Blendrahmen schwenkbar vorgesehenen Hebel besteht, welcher in Hebellängsrichtung aufeinanderfolgend eine Vielzahl von Sperrzähnen aufweist. Die Sperrzähne wirken mit einem bolzenartigen, am Flügelrahmen vorgesehenen Feststellelement zusammenwirken, und zwar derart, daß in der jeweiligen, durch den Flügelfeststeller gesicherten Kippstellung das Feststellelement in einem Sperrzahn des schwenkbaren Hebels eingerastet ist. Der Flügelfeststeller ist zusätzlich zu der Ausstellschere des Dreh- und Kippfensters vorgesehen. Nachteilig ist unter anderem, daß der Flügelfeststeller sichtbar und damit optisch störend am Blendrahmen montiert ist und ein zusätzliches konstruktiv aufwendiges Funktionselement darstellt. Der Flügelfeststeller stört somit nicht nur das optische Erscheinungsbild des Fensters, sondern bedingt auch einen zusätzlichen Fertigungs- und Montageaufwand.

Bekannt ist weiterhin eine Feststellvorrichtung zur Öffnungsbegrenzung von Kipp- und Klappflügeln (DE 24 51 556 A 1). Bei dieser bekannten Vorrichtung sind die Funktionselemente für die Öffnungsbegrenzung, d. h. für die Spaltöffnung in die Ausstellschere integriert, und zwar als ein mit einer Verzahnung zusammenwirkendes Rastglied. Das Rastglied ist am Ende eines Zapfens gebildet, über den der Ausstellarm der Ausstellschere in einer Gleitführung einer Stulpschiene des Dreh-Kipp-Beschlages verschiebbar sowie auch schwenkbar geführt ist. Das Rastglied wirkt mit einer Kerbverzahnung zusammen, die an einer Treibstange des Beschlages vorgesehen ist und durch Betätigen der Treibstange aus einer nicht wirksamen Stellung in eine wirksame und damit das Rastglied verriegelnde Stellung bewegbar ist. Nachteilig bei dieser bekannten Ausbildung sind u.a. die relativ aufwendige Konstruktion und der Umstand, daß ein zuverlässiger Dauergebrauch dieser bekannten Ausstellschere nicht gewährleistet ist, da das Spiel in einer solchen Schere relativ groß ist bzw. sich bei Gebrauch durch Abnutzungserscheinungen noch vergrößert. Außerdem ist es notwendig, zur Verriegelung der jeweiligen Zwischenstellung (Spaltlüftungsstellung) den Betätigungs- oder Verschlußhebel des Beschlages entsprechend zu betätigen, was umständlich ist und eine vom Herkömmlichen abweichende gewöhnungsbedürftige Bedienung erfordert.

Bekannt ist weiterhin eine Ausstellschere (EP 0 960 999 A 1), die Zwischenstellungen bzw. Spaltlüftungsstellungen dadurch ermöglicht, daß Federmittel vorgesehen sind, die eine der Kippöffnungsbewegung entgegengesetzte Federkraft erzeugen. Diese Federmittel wirken auf das am flügelseitigen Beschlag in einer Gleitführung gleitbar und schwenkbar gehaltene Ende des Ausstellarmes ein und spannen diesen in eine dem geschlossenen Zustand des Flügels entsprechende Stellung vor. Nachteilig ist bei dieser bekannten Ausstellschere, daß beim Kippen des Flügels aus der Schließlage in die gekippte Öffnungslage die Kraft der Feder sowie auch eine nicht unerhebliche Reibungskraft überwunden werden müssen. Speziell die Reibungskraft führt zu einem erhöhten Verschleiß und zu einer nicht tolerierbaren Geräuschentwicklung. Außerdem ergibt sich insbesondere bei einem höheren Flügelgewicht keine sichere Zwischenstellung bzw. Spaltlüftungsstellung für den Flügel.

Aufgabe der Erfindung ist es, eine vereinfachte Spaltlüftungsvorrichtung aufzuzeigen, deren Funktionselmente verdeckt, d. h. optisch nicht sichtbar am Flügel und am Blendrahmen oder an den Funktionselementen einer Ausstellschere vorgesehen sind. Zur Lösung dieser Aufgabe ist eine Spaltlüftungsvorrichtung entsprechend dem Patentanspruch 1 ausgebildet.

Die Spaltlüftungsvorrichtung gemäß der Erfindung kann besonders einfach und kostengünstig realisiert werden. Hierfür ist beispielsweise an einer Ausstellschere üblicher Bauart als zusätzliches Funktionselement lediglich eine Spaltlüftungsfeder erforderlich, die dann z.B. am Beschlagteil oder an der Stulpschiene montiert wird und mit einer Gegenrast zusammenwirkt, die beispielsweise am Ausstellarm vorgesehen ist. Die Gegenrast ist dabei bevorzugt von einer an dem Ausstellarm ohnehin benötigten Schließplatte gebildet.

Die Spaltlüftungsfeder beansprucht nur einen kleinen Bauraum und kann einfach montiert werden, insbesondere auch als Nachrüstteil. Weiterhin kann die Spaltlüftungsfeder als Formteil aus Kunststoff, beispielsweise als Spritzgießteil aus Kunststoff besonders einfach und preiswert gefertigt werden.

Eine übermäßige Reibung und damit verbunden ein übermäßiger Verschleiß sind bei der Erfindung ebenso vermieden wie eine nicht tolerierbare Geräuschentwicklung. Die übliche, dem Benutzer vertraute Bedienung eines Flügels bzw. des an diesem Flügel vorgesehenen Kippbeschlages oder Dreh-Kipp-Beschlages werden durch die erfindungsgemäße Ausbildung nicht verändert, d. h. die gewohnte Bedienung wird beibehalten.

Die Erfindung wird im Folgenden anhand der Figuren an einem Ausführungsbeispiel näher erläutert. Es zeigen:
- Fig. 1: in vereinfachter Darstellung ein Dreh-Kipp-Fenster;
- Fig. 2 und 3: jeweils in Teildarstellung und in Draufsicht (Figur 2) und in Seitenansicht (Figur 3) eine Ausstellschere mit integrierter Spaltlüftungsvorrichtung gemäß der Erfindung;
- Fig. 4 - 7: in perspektivischer Darstellung (Figur 4), in Draufsicht (Figur 5), in Seitenansicht (Figur 6) sowie in einem Teilschnitt (Figur 7) eine Spaltlüftungsfeder zur Verwendung bei der Vorrichtung der Figuren 2 und 3;
- Fig. 8: in einer Darstellung ähnlich Figur 5 eine weitere Ausführungsform der Spaltlüftungsfeder zur Verwendung bei der Vorrichtung der Figuren 2 und 3;
- Fig. 9 - 12: eine mit der Spaltlüftungsfeder zusammenwirkende Schließplatte zur Verwendung bei der Vorrichtung der Figuren 2 und 3 in perspektivischer Darstellung (Figur 9), in Draufsicht (Figur 10), in Stirnansicht (Figur 11) sowie im Längsschnitt (Figur 12).

In den Figuren ist 1 der Flügel eines Dreh-Kipp-Fensters, der mit Hilfe eines geeigneten Beschlages (Dreh-Kipp-Beschlag) in einem Stock- oder Blendrahmen 2 um eine vertikale Achse VA schwenkbar sowie um eine horizontale Achse HA kippbar vorgesehen ist.

Teil des in bekannter Weise über einen Griff 3 betätigbaren Beschlages ist u.a. eine Kipp- oder Ausstellschere 4, die im oberen horizontalen Falzbereich des Flügels 1 sowie des Blendrahmens 2 vorgesehen ist: Die Ausstellschere 4 besteht in an sich bekannter Weise aus einem Ausstellarm 5, der an einem Ende mittels eines Lagers 6 am Blendrahmen 3 angelenkt ist, und zwar u.a. für ein Schwenken um die Achse VA. Das andere Ende des Ausstellarmes 4 ist etwa in der Mitte des Flügels 1 an einer im Falz des Flügels montierten Stulpschiene 7 des Dreh- und Kippbeschlages gleitend und schwenkbar geführt, und zwar mit Hilfe eines an diesem Ende des Ausstellarmes 5 vorgesehenen Gelenk- oder Kopfbolzens 8, der in einem eine Führung bildenden und sich in Längsrichtung,der Stuplschiene erstreckenden Langloch 9 für ein Schwenken sowie axiales Verschieben in Richtung der Längsachse der Stulpschiene 7 geführt ist. Die Ausstellschere 4 weist weiterhin in ebenfalls bekannter Weise einen Zusatzarm oder -hebel 10 auf, der mit einem Ende mittels eines Gelenkbolzens 11 am Ausstellarm und am anderen Ende mittels eines Gelenkbolzens 12 an der Stulpschiene 7 angelenkt ist und sich bei der für die Figur 2 gewählten Darstellung in einer Ebene Unterhalb des Ausstellarmes 5, aber oberhalb der Oberseite 7.1 der Stulpschiene 7 befindet.

Der Dreh-Kipp-Beschlag ist als Treibstangenbeschlag ausgeführt, d.h. an der Stulpschiene 7 ist eine Treibstange 13 axial und in Stulpschienenlängsrichtung für einen Hub vorgegebener Länge verschiebbar geführt. Die Treibstange 13 befindet sich dabei an der dem Ausstellarm 5 und dem Zusatzarm 10 abgewandten Unterseite 7.2 der Stulpschine und ist mit mehreren, von Zapfen gebildeten Riegeln 14 versehen, die jeweils durch ein Langloch 15 über die Oberseite 7.1 der Stulpschiene 7 vorstehen. Jedem Riegel 14 ist an der der Stulpschiene 7 zugewandten Unterseite des Ausstellarmes 5 eine an dieser Unterseite befestigte Schließplatte 16 zugeordnet.

Jede Schließplatte 16 ist bei der dargestellten Ausführungsform ein Formteil aus einem geeigneten Material, beispielsweise aus Metall- oder Zinkspritzguß und ist im wesentlichen als rechteckförmige Platte ausgebildet, die an einem Ende oder an einer Plattenschmalseite bei 17 abgerundet ist. An der Unterseite 16.1 weist die Schließplatte 16 vorstehende, angeformte Zapfen 18 auf, die ein Befestigen am Ausstellarm 5 durch Vernieten ermöglichen.

An der Oberseite 16.2 ist jede Schließplatte 16 mit einer sich in Längsrichtung dieser Platte erstreckenden Nut 19 ausgebildet, die an der anderen Plattenschmalseite offen und an der die Abrundung 17 aufweisenden Schmalseite verschlossen ist. In diese Nut 17 greift der zugehörige Riegel 14 bei an der Stulpschiene 7 verriegeltem Ausstellarm 5 ein. Über das offene Ende ist der Riegel 14 beim Verriegeln und Entriegeln in die Nut 19 einführbar bzw. aus dieser herausbewegbar. An der Außenfläche des abgerundeten Endes 17 ist jede Schließplatte 16 mit einer Ausnehmung 20 versehen, die bei der dargestellten Ausführungsform teilkreisförmig ausgebildet ist, und zwar um eine Krümmungsachse senkrecht zur Ebene der Unterseite der Schließplatte 16. Die Schließplatte 16 kann an dem Ende 17 auch zwei oder mehr als zwei Ausnehmungen 20 aufweisen, die in Querrichtung der Schließplatte gegeneinander versetzt sind.

Jede Schließplatte 16 ist weiterhin spiegelsymmetrisch zu einer die Längsachse der rechteckförmigen Schließplatte einschließenden und senkrecht zur Ebene der Unterseite orientierten Mittelebene M1 ausgeführt.

Bei geschlossenem und verriegeltem Flügel 1 liegen Ausstellarm 5, Zusatzarm 10 und Stulpschiene 7 deckungsgleich übereinander und jeder Riegel 14 greift in seine Schließplatte 16 ein, wodurch der Ausstellarm 5 an der Stulpschiene verriegelt ist, um so den Flügel 1 im geschlossenen Zustand zu halten bzw. um die Achse VA schwenken zu können. Durch entsprechendes Bewegen der Treibstange 13 werden bei in der Schließlage befindlichem Flügel 1 die Schließplatten 16 von den Riegeln 14 freigegeben, so daß der Flügel 1 unter Schwenken des Ausstellarmes 5 relativ zur Stulpschiene 7 sowie unter Gleiten des Kopfbolzens 8 im Langloch 9 zum Öffnen gekippt werden kann. Die maximale Kippstellung ist dann erreicht, wenn der Kopfbolzen 8 gegen das dem Zusatzarm 10 zugewandte Ende des Langloches 9 anliegt.

Vielfach ist es nun erwünscht, den Flügel 1 nicht vollständig, d.h. in seine maximale Öffnungs- oder Kippstellung zu kippen, sondern in eine Zwischenstellung, die zwischen der Schließlage und der maximalen Kippstellung liegt und in der ein nur schmaler Lüftungsspalt zwischen Blendrahmen und Flügel besteht. Um dies zu ermöglichen ist an der Oberseite 7.1 der Stulpschiene 7 eine Spaltlüftungsfeder 21 befestigt.

Die Ausbildung dieser Feder ist in den Figuren 4 - 5 im Detail wiedergegeben. Bei der dargestellten Ausführungsform ist die Spaltlüftungsfeder 21 ein Formteil aus einem geeigneten zähen und dauerelastischen Kunststoff. Sie besteht aus einem Federkörper 22 mit Oberseite 23 und Unterseite 24 sowie aus einer an diesem Federkörper 22 angeformten seitlichen Rastnase 25. Der Federkörper 22 ist bei der dargestellten Ausführungsform als in etwa rechteckförmige Platte ausgeführt, und zwar bei der Darstellung der Figur 5 mit einer unteren Umfangsseite 22.1, einer oberen Umfangsseite 22.2 und zwei Längsseiten 22.3 und 22.4. An der Längsseite 22.4 ist die Rastnase 25 angeformt, die sich entlang dieser Längsseite von der Umfangsseite 22.1 bis in den Bereich der Umfangsseite 22.2 erstreckt, innerhalb der Ebenen der Oberseite 23 und Unterseite 24 liegt und von der Längsseite 22.4 beabstandet ist, wobei dieser Abstand mit zunehmendem Abstand von der Umfangsseite 22.1 zunimmt.

Der Federkörper 22 ist in einem Teilbereich 22', der auch die Umfangsseite 22.1 aufweist so ausgebildet, daß dort die Oberseite 23 und die Unterseite 24 parallel zueinander liegen und entsprechend der Dicke des plattenförmigen Federkörpers voneinander beabstandet sind. In einem zur Umfangsseite 22.2 hin anschließenden und diese Umfangsseite aufweisenden weiteren Teilabschnitt 22" ist der Federkörper 22 an der Oberseite 23 und Unterseite 24 leicht abgeschrägt, und zwar derart, daß der Abstand zwischen Oberseite und Unterseite in diesem Teilabschnitt 22" ausgehend zur Umfangsseite 22.2 hin geringfügig abnimmt. Entsprechend ist auch die Rastnase 25 an der Oberseite und Unterseite geformt.

Am Teilabschnitt 22' ist eine Öffnung 26 vorgesehen, die zum Befestigen der Spaltlüftungsfeder 21 an der Stulpschiene 7 beispielsweise durch Nieten oder Schrauben dient. Weiterhin sind am Teilabschnitt 22' in der Oberseite 23 und in der Unterseite 24 gegenüber der Öffnung 26 versetzt zwei Sacklöcher 27 eingeformt, die zur verdrehungssicheren Befestigung der Spaltlüftungsfeder 21 an der Stulpschiene 7 entsprechende an der Oberseite 7.1 vorgesehene Zapfen aufnehmen.

Im Bereich ihres freien Endes ist die Rastnase 25 mit zwei wulstartigen Rasten 28 und 29 versehen, die in Längsrichtung der Rastnase 25 gegeneinander versetzt sind.

Wie die Figuren 4 - 7 weiterhin zeigen, ist die Spaltlüftungsfeder 21 spiegelsymmetrisch zu einer Mittelebene M2 ausgebildet, die in der Mitte zwischen der Oberseite 23 und Unterseite 24 verläuft, so daß die Spaltlüftungsfeder 21 wahlweise für Flügel 1, die beim Drehen nach links geöffnet werden, oder für solche eingesetzt werden kann, die beim Drehen nach rechts geöffnet werden.

Wie die Figur 2 zeigt, ist die Spaltlüftungsfeder 21 mit ihrem Teilabschnitt 22' an der Oberseite 7.1 der Stulpschiene 7 derart befestigt, daß sie mit dem Teilabschnitt 22" sowie mit der das freie Ende der Rastnase 25 aufweisenden Teillänge dieser Rastnase über diejenige Längsseite der Stulpschiene 7 wegsteht, die bei gekipptem Flügel 1 dem Ausstellarm 5 zugewandt ist und mit diesem einen spitzen Winkel einschließt. Die Spaltlüftungsfeder 21 ist weiterhin so befestigt, daß die Rastnase 25 beim Schließen des gekippten Flügels 1 vor Erreichen der endgültigen Schließlage zunächst die Rast 28 und dann beim weiteren Schließen der Rast 29 an der Ausnehmung 20 einer Schließplatte 16 einrastet. Hierdurch ergeben sich zwei Kipp- oder Zwischenstellungen für den Flügel 1, in denen zwischen dem Flügel 1 und dem Blendrahmen 2 nur ein reduzierter Lüftungsspalt verbleibt, und zwar beim Einrasten der Rast 28 in die Gegenrast oder Ausnehmung 20 ein Lüftungsspalt größerer Breite als beim Einrasten der Rast 29 in die Ausnehmung 20.

Die Spaltlüftungsfeder 21 ist weiterhin so befestigt, daß die Rastnase 25 dem Zusatzhebel 10 sowie auch dem von dem Kopfbolzen 8 und dem Langloch 9 gebildeten Gelenk zugewandt ist. Diese Orientierung der Rastnase 25 hat erhebliche Vorteile. Beim Kippen des Flügel 1 aus seiner Schließlage in die Öffnungslage bzw. Kippstellung wird nämlich der Ausstellarm 5 mit seinem einen Ende im Langloch 9 in Richtung der Spaltlüftungsfeder 21 bewegt, so daß hierdurch beim Einrasten einer Rast 28 bzw. 29 der Eingriff dieser Rast in die Gegenrast 20 verstärkt wird, während beim Bewegen des Flügels 1 in die Schließstellung durch das Verschieben des Ausstellarmes 5 im Langloch das Außereingriffkommen der Rast 28 bzw. 29 und der Gegenrast 20 unterstützt wird. Dies bedeutet, daß die Spaltlüftungsfeder 21 in der jeweiligen Zwischenstellung den Flügel 1 insbesondere gegen ein unerwünschtes weiteres Öffnen (beispielsweise durch das Flügelgewicht) zuverlässig sichert.

Sowohl in der endgültigen Schließlage, als auch in der maximal gekippten Stellung ist die Spaltlüftungsfeder 21 außer Eingriff mit der an der zugehörigen Schließplatte 16 gebildeten Gegenrast 20.

In der Schließstellung des Flügels 1 sind die Spaltlüftungsfeder 21 bzw. deren Federkörper 22 zwischen dem Ausstellarm 5 und der Stulpschiene 7 angeordnet.

Die wenigstens eine Rastnase 25 ist in einer Ebene parallel zu der Oberseite 23 bzw. Unterseite 24 federnd schwenkbar und damit bei an der Stulpschiene 7 befestigten Spaltlüftungsfeder 21 in einer Ebene senkrecht zu der Achse des Kopfbolzens 8 bzw. senkrecht zur Schwenkachse der von diesem Kopfbolzen 8 und dem Langloch 9 gebildeten Gleit-Schwenk-Führung. Hierdurch ist auch bei in einer Achsrichtung senkrecht zur Oberseite 7.1 der Stulpschiene 7 flachen Ausbildung der Ausstellschere 4 ein ausreichend großer Federweg für die Rastnase 25 möglich.

Die Figur 8 zeigt in einer Darstellung ähnlich Figur 5 als weitere mögliche Ausführungsform eine Spaltlüftungsfeder 21a, die sich von der Spaltlüftungsfeder 21 lediglich dadurch unterscheidet, daß der dortige Federkörper 22a schmäler ausgebildet und die der Rastnase 25 entsprechende Rastnase 25a kürzer ausgeführt ist sowie nur eine Rast, nämlich die Rast 28 aufweist.

Die erfindungsgemäße Ausbildung hat den Vorteil, daß als Spaltlüftungsvorrichtung im wesentlichen nur ein einziges Bauteil erforderlich ist, nämlich die beispielsweise aus Kunststoff hergestellte Feder 21 bzw. 21 a, und daß als Gegenrast für diese Feder eine ohnehin vorhandene Schließplatte verwendet werden kann. Weitere Vorteile sind u.a. eine sehr vereinfachte Montage, auch mit der Möglichkeit einer Nachrüstung der Spaltlüftungsvorrichtung oder der Spaltlüftungsfeder. Die übliche Funktion und Bedienung des Dreh-Kipp-Fensters bzw. des entsprechenden Beschlages bleibt erhalten, so daß eine einfache und für den Benutzer auch verständliche Bedienung möglich ist.

Die Erfindung wurde voranstehend an Ausführungsbeispielen beschrieben. Es versteht sich, daß zahlreiche Änderungen sowie Abwandlungen möglich sind, ohne daß dadurch der der Erfindung zugrundeliegende Erfindungsgedanke verlassen wird.

So wurde vorstehend davon ausgegangen, daß die Spaltlüftungsfeder 21 bzw. 21 a an der Stulpschiene 7 befestigt ist. Grundsätzlich besteht aber auch die Möglichkeit, diese Feder beispielsweise bei bereits montiertem Beschlag nachzurüsten und dann durch entsprechende Öffnungen in der Stulpschiene 7 sowie in der Treibstange 13 hindurch am Rahmen des Flügels 1 anzuschrauben.

### Bezugszeichenliste

- 1: Dreh-Kipp-Flügel
- 2: Blendrahmen
- 3: Griff
- 4: Ausstellschere
- 5: Ausstellarm
- 6: Lager
- 7: Stulpschiene
- 7.1: Oberseite der Stulpschiene
- 7.2: Unterseite der Stulpschiene
- 8: Kopfbolzen
- 9: Langloch
- 10: Zusatzarm
- 11, 12: Gelenk für Zusatzarm 10
- 13: Treibstange
- 14: Riegel oder Bolzen
- 15: Langloch für Riegel 14 in der Stulpschiene
- 16: Schließplatte
- 16.1: Schließplattenunterseite
- 16.2: Schließplattenoberseite
- 17: abgerundetes Ende der Schließplatte
- 18: Befestigungszapfen
- 19: Nut
- 20: Ausnehmung oder Gegenrast
- 21, 21a: Spaltlüftungsfeder
- 22, 22a: Federkörper
- 22', 22": Teilbereich des Federkörpers 22
- 22.1, 22.2, 22.3, 22.4: Umfangsseiten des Federkörpers 22
- 23: Oberseite des Federkörpers 22
- 24: Unterseite des Federkörpers 22
- 25, 25a: Rastnase
- 26: Befestigungsöffnung
- 27: Sackbohrung
- 28, 29: Rast
- M1, M2: Mittelebene

## Patentansprüche

1. Spaltöffnungsvorrichtung für einen in einem Blend- oder Stockrahmen (2) zumindest kippbar vorgesehenen Flügel (1) eines Gebäudefensters oder einer Gebäudetür, mit einem Schwenkarm (5), der an einem Ende mit einem ersten Lager (6) am Blendrahmen (2) am anderen Ende mit einem zweiten Lager (7, 8, 9) an dem Flügel befestigbar ist, sowie mit einem zwischen dem Schwenkarm (5) und einem Beschlagteil (7) eines der Lager wirkenden Rastglied (21), welche durch Einrasten den Flügel (1) in wenigstens einer Kippstellung feststellt, **dadurch gekennzeichnet, daß** das Rastglied wenigstens eine am Beschlagteil (7) und/oder am Schwenkarm (5) vorgesehene Spaltlüftungsfeder (21) mit einer wenigstens eine Rast (28, 29) aufweisenden federnden Rastnase (25, 25a) ist, und
daß am Schwenkarm (5) oder am Beschlagteil (7) wenigstens eine Gegenrast (20) vorgesehen ist, in die die wenigstens eine Rast (28, 29) der Rastnase (25, 25a) in der Kippstellung federnd einrastet.

2. Spaltöffnungsvorrichtung nach Anspruch 1, **dadurch gekennzeichnet**
**daß** der Schwenkarm ein Ausstellarm (5) einer die Kippbewegung des Flügels (1) begrenzenden Ausstellschere (4) ist, und
**daß** die Kippstellung, in der die Spaltlüftungsfeder (21) an der wenigstens einen Gegenrast (20) einrastet, eine Zwischenstellung zwischen einer maximalen Kippstellung des Flügels (1) und einer geschlossenen Stellung dieses Flügels (1) ist.

3. Spaltöffnungsvorrichtung nach Anspruch 1 oder 2, **dadurch gekennzeichnet, daß** wenigstens ein Lager, beispielsweise das zweite Lager ein Schwenk-Gleitlager (8, 9) ist.

4. Spaltlüftungsvorrichtung nach einem der vorhergehenden Ansprüche, **dadurch gekennzeichnet, daß** die Spaltlüftungsfeder (21) aus einem am Beschlagteil (7) oder am Schwenkarm (5) vorgesehenen Federkörper (22) mit angeformter Rastnase (25, 25a) besteht.

5. Spaltlüftungsvorrichtung nach einem der vorhergehenden Ansprüche, **dadurch gekennzeichnet, daß** die wenigstens eine Rastnase (25, 25a) in einer Ebene federnd schwenkbar ist, die senkrecht oder nahezu senkrecht zu einer Schwenkachse des zweiten Lagers (8, 9) angeordnet ist.

6. Spaltlüftungsvorrichtung nach einem der vorhergehenden Ansprüche, **dadurch gekennzeichnet, daß** die wenigstens eine Rastnase (25, 25a) oder der diese Rastnase bildende Teil der Spaltlüftungsfeder (21) über eine Längsseite des Beschlagteils (7) oder des Ausstellarmes (5) vorsteht, die (Längsseite) bei einem der maximalen Kippstellung des Flügels (1) entsprechenden Zustand der Ausstellschere (4) in einen zwischen dem Ausstellarm (5) und dem Beschlagteil (7) gebildeten Winkelraum hinein ragt.

7. Spaltlüftungsvorrichtung nach einem der vorhergehenden Ansprüche, **dadurch gekennzeichnet, daß** die Spaltlüftungsfeder (21) bei einem dem geschlossenen Flügel (1) entsprechenden Zustand der Ausstellschere (4) zwischen dem Ausstellarm (5) und dem Beschlagteil (7) angeordnet ist.

8. Spaltlüftungsvorrichtung nach einem der vorhergehenden Ansprüche, **dadurch gekennzeichnet, daß** die Spaltöffnungsfeder (21) einstückig aus Kunststoff gefertigt ist, und zwar mit einem am Flügel (1) oder am Beschlagteil (7) befestigbaren Federkörper (22).

9. Spaltlüftungsvorrichtung nach einem der vorhergehenden Ansprüche, **dadurch gekennzeichnet,**
**daß** die wenigstens eine Rastnase (25, 25a) sich entlang einer Umfangsseite (22.4) des Federkörpers (22) oder eines Teilabschnitts (22") des Federkörpers (22) erstreckt, wobei beispielsweise der Teilabschnitt (22") des Federkörpers (22) gemeinsam mit der Rastnase (25, 25a) über die Längsseite des Beschlagteils (7) oder des
Ausstellarms (5) vorsteht.

10. Spaltlüftungsvorrichtung nach einem der vorhergehenden Ansprüche, **dadurch gekennzeichnet, daß** die Gegenrast an einer Schließplatte (16) des Ausstellarmes (5) gebildet ist, die mit wenigstens einem am Beschlagteil (7) vorgesehenen Riegel (14) zum Verriegeln des Ausstellarmes (5) in einem dem geschlossenen Flügel (1) entsprechenden Zustand die Ausstellschere (4) zusammenwirkt.

11. Spaltlüftungsvorrichtung nach einem der vorhergehenden Ansprüche, **dadurch gekennzeichnet, daß** an der wenigstens einen Rastnase (25) in Rastnasenlängsrichtung gegeneinander versetzt wenigstens zwei Rasten (28, 29) vorgesehen sind.

12. Spaltlüftungsvorrichtung nach einem der vorhergehenden Ansprüche, **dadurch gekennzeichnet,**
**daß** die Spaltlüftungsfeder (21) einschließlich Federkörper (22) und Rastnase (25, 25a) im Wesentlichen plattenförmig ausgebildet ist;
und/oder
**daß** die Spaltlüftungsfeder (21) spiegelsymmetrisch zu einer zwischen einer Oberseite (23) und einer Unterseite (24) der Feder verlaufenden Mittelebene (M 2)
ausgebildet ist.

13. Spaltlüftungsvorrichtung nach einem der vorhergehenden Ansprüche, **dadurch gekennzeichnet, daß** im Federkörper (22) wenigstens eine Befestigungsöffnung (26) und gegenüber dieser versetzt zur Drehsicherung wenigstens eine weitere Öffnung (27) für einen am Beschlagteil (7) oder am Ausstellarm (5) vorgesehenen Zapfen oder Bolzen vorgesehen sind.

14. Spaltlüftungsvorrichtung nach einem der vorhergehenden Ansprüche, **dadurch gekennzeichnet,**
**daß** die Rastnase (25) in einem Teilbereich eine sich zum freien Ende der Rastnase hin reduzierende Dicke aufweist,
und/oder
**daß** der Federkörper (22) in dem Teilabschnitt eine sich zu einem freien Rand (22.2) dieses Teilabschnittes hin reduzierende Dicke aufweist.

15. Spaltlüftungsvorrichtung nach einem der vorhergehenden Ansprüche, **dadurch gekennzeichnet, daß** die wenigstens eine Rast (28, 29) an einer dem zweiten Lager (8, 9) zugewandten Seite der Rastnase (25, 25a) vorgesehen ist.

16. Spaltlüftungsvorrichtung nach einem der vorhergehenden Ansprüche, **dadurch**
**gekennzeichnet,**
**daß** das Beschlagteil (7) eine Stulpschiene (7) eines als Treibstangenbeschlag ausgebildeten Kipp- oder Dreh-Kipp-Beschlages ist,
und/oder
**daß** wenigstens zwei Gegenrasten vorgesehen sind, vorzugsweise an der Schließplatte (16).

## Claims

1. Gap-opening device for a casement or leaf (1) which is provided for at least tilting action in an (outer) frame (2) of a window or a door in a building, having a pivoting arm (5) which can be fastened, at one end, on the outer frame (2) by way of a first bearing (6) and, at the other end, on the casement/leaf by way of a second bearing (7, 8, 9) and having a latching member (21) which acts between the pivoting arm (5) and a fitting part (7) of one of the bearings and, by virtue of latch-in action, secures the casement/leaf (1) in at least one tilting position, **characterized in that** the latching member is at least one ventilation-gap spring (21) which is provided on the fitting part (7) and/or on the pivoting arm (5) and has a resilient latching nose (25, 25a) provided with at least one catch (28, 29), and **in that** provided on the pivoting arm (5) or on the fitting part (7) is at least one mating catch (20), into which the at least one catch (28, 29) of the latching nose (25, 25a) latches resiliently in the tilting position.

2. Gap-opening device according to Claim 1, **characterized in that** the pivoting arm is an opening-out arm (5) of a scissor-action opening-out means (4) which limits the tilting movement of the casement/leaf (1), and **in that** the tilting position in which the ventilation-gap spring (21) latches into the at least one mating catch (20) is an intermediate position between a maximum tilting position of the casement/leaf (1) and a closed position of this casement/leaf (1).

3. Gap-opening device according to Claim 1 or 2, **characterized in that** at least one bearing, for example the second bearing, is a pivoting/sliding bearing (8, 9).

4. Ventilation-gap device according to one of the preceding claims, **characterized in that** the ventilation-gap spring (21) comprises a spring body (22) which is provided on the fitting part (7) or on the pivoting arm (5) and has an integrally formed latching nose (25, 25a).

5. Ventilation-gap device according to one of the preceding claims, **characterized in that** the at least one latching nose (25, 25a) can be pivoted resiliently in a plane which is arranged perpendicularly, or more or less perpendicularly, to a pivot axis of the second bearing (8, 9).

6. Ventilation-gap device according to one of the preceding claims, **characterized in that** the at least one latching nose (25, 25a) or that part of the ventilation-gap spring (21) which forms this latching nose projects beyond a longitudinal side of the fitting part (7) or of the opening-out arm (5), which (longitudinal side), in a state of the scissor-action opening-out means (4) which corresponds to the casement/leaf (1) being tilted to the maximum extent, projects into an angle space formed between the opening-out arm (5) and the fitting part (7).

7. Ventilation-gap device according to one of the preceding claims, **characterized in that**, in a state of the scissor-action opening-out means (4) which corresponds to the casement/leaf (1) being closed, the ventilation-gap spring (21) is arranged between the opening-out arm (5) and the fitting part (7).

8. Ventilation-gap device according to one of the preceding claims, **characterized in that** the gap-opening spring (21) is produced in one piece from plastic, to be precise with a spring body (22) which can be fastened on the casement/leaf (1) or on the fitting part (7).

9. Ventilation-gap device according to one of the preceding claims, **characterized in that** the at least one latching nose (25, 25a) extends along a peripheral side (22.4) of the spring body (22) or a sub-section (22") of the spring body (22), for example the sub-section (22' ') of the spring body (22) projecting, together with the latching nose (25, 25a), beyond the longitudinal side of the fitting part (7) or of the opening-out arm (5).

10. Ventilation-gap device according to one of the preceding claims, **characterized in that** the mating catch is formed on a locking plate (16) of the opening-out arm (5), this locking plate interacting with at least one locking bolt (14), provided on the fitting part (7), in order to lock the opening-out arm (5) in a state of the scissor-action opening-out means (4) which corresponds to the casement/leaf (1) being closed.

11. Ventilation-gap device according to one of the preceding claims, **characterized in that** at least two catches (28, 29) are provided on the at least one latching nose (25) in a formation in which they are offset in relation to one another in the longitudinal direction of the latching nose.

12. Ventilation-gap device according to one of the preceding claims, **characterized in that** the ventilation-gap spring (21), including the spring body (22) and latching nose (25, 25a) is of essentially plate-like design, and/or **in that** the ventilation-gap spring (21) is designed to be mirror-symmetrical in relation to a centre plane (M2) running between a top side (23) and an underside (24) of the spring.

13. Ventilation-gap device according to one of the preceding claims, **characterized in that** the spring body (22) contains at least one fastening opening (26) and, offset opposite the latter, in order to secure against rotation, at least one further opening (27) for a pin or bolt provided on the fitting part (7) or on the opening-out arm (5).

14. Ventilation-gap device according to one of the preceding claims, **characterized in that**, in a certain sub-region, the latching nose (25) has a thickness which decreases in the direction of the free end of the latching nose, and/or **in that**, in the sub-section, the spring body (22) has a thickness which decreases in the direction of a free border (22.2) of this sub-section.

15. Ventilation-gap device according to one of the preceding claims, **characterized in that** the at least one catch (28, 29) is provided on a side of the latching nose (25, 25a) which is directed towards the second bearing (8, 9).

16. Ventilation-gap device according to one of the preceding claims, **characterized in that** the fitting part (7) is a lock-case-front rail (7) of a tilting or pivot-and-tilt fitting designed as a driving-rod fitting, and/or **in that** at least two mating catches are provided, preferably on the locking plate (16).

## Revendications

1. Dispositif pour créer une fente d'aération pour un vantail (1) au moins basculable d'une fenêtre de bâtiment ou d'une porte de bâtiment, prévu dans un dormant ou châssis (2), comprenant un bras pivotant (5) qui peut être fixé à une extrémité avec un premier palier (6) sur le dormant (2) et à l'autre extrémité avec un deuxième palier (7, 8, 9) sur le vantail, ainsi qu'un organe d'arrêt (21) agissant entre le bras pivotant (5) et une pièce de ferrure (7) d'un des paliers, lequel dispositif fixe par encliquetage le vantail (1) dans au moins une position de basculement, **caractérisé en ce que** l'organe d'arrêt est au moins un ressort (21) pour fente d'aération prévu sur la pièce de ferrure (7) et / ou sur le bras pivotant (5), comprenant un nez d'arrêt (25, 25a) faisant ressort, présentant au moins un arrêt (28, 29), et **en ce que** sur le bras pivotant (5) ou sur la pièce de ferrure (7), il est prévu au moins un contre - arrêt (20) dans lequel ledit au moins un arrêt (28, 29) du nez d'arrêt (25, 25a) s'encliquette de manière élastique dans la position de basculement.

2. Dispositif pour créer une fente d'aération selon la revendication 1, **caractérisé en ce que** le bras pivotant est un bras d'ouverture (5) d'un compas d'ouverture (4) limitant le mouvement de basculement du vantail (1) et **en ce que** la position de basculement dans laquelle le ressort (21) pour fente d'aération s'encliquette dans ledit au moins un contre - arrêt (20) est une position intermédiaire entre une position de basculement maximale du vantail (1) et une position fermée de ce vantail (1).

3. Dispositif pour créer une fente d'aération selon la revendication 1 ou 2, **caractérisé en ce qu'**au moins un palier, par exemple le deuxième palier est un palier à glissement et pivotement (8, 9).

4. Dispositif pour créer une fente d'aération selon une des revendications précédentes, **caractérisé en ce que** le ressort (21) pour fente d'aération est constitué d'un corps (22) de ressort avec nez d'arrêt (25, 25a) qui est formé sur la pièce de ferrure (7) ou sur le bras pivotant (5).

5. Dispositif pour créer une fente d'aération selon une des revendications précédentes, **caractérisé en ce que** ledit au moins un nez d'arrêt (25, 25a) peut être orienté de manière élastique dans un plan qui est disposé de manière perpendiculaire ou presque perpendiculaire par rapport à un axe de pivotement du deuxième palier (8, 9).

6. Dispositif pour créer une fente d'aération selon une des revendications précédentes, **caractérisé en ce que** ledit au moins un nez d'arrêt (25, 25a) ou la partie du ressort (21) pour fente d'aération formant ce nez d'arrêt s'avance au-delà du long côté de la pièce de ferrure (7) et ou bras d'ouverture (5), lequel long côté fait saillie dans un espace angulaire formé entre le bras d'ouverture (5) et la pièce de ferrure (7) dans un état du compas d'ouverture (4) correspondant à la position de basculement maximale du vantail (1).

7. Dispositif pour créer une fente d'aération selon une des revendications précédentes, **caractérisé en ce que** le ressort (21) pour fente d'aération est disposé entre le bras d'ouverture (5) et la pièce de ferrure (7) dans un état du compas d'ouverture (4) correspondant au vantail (1) fermé.

8. Dispositif pour créer une fente d'aération selon une des revendications précédentes, **caractérisé en ce que** le ressort (21) pour fente d'aération est fabriqué en une seule pièce en matière synthétique et, en fait avec un corps (22) de ressort pouvant être fixé au vantail (1) ou à la pièce de ferrure (7).

9. Dispositif pour créer une fente d'aération selon une des revendications précédentes, **caractérisé en ce que** ledit au moins un nez d'arrêt (25, 25a) s'étend le long d'un côté périphérique (22,4) du corps (22) de ressort ou d'une section partielle (22") du corps (22) de ressort, la section partielle (22") du corps (22) de ressort s'avançant par exemple conjointement avec le nez d'arrêt (25, 25a) au-delà du long côté de la pièce de ferrure (7) ou du bras d'ouverture (5).

10. Dispositif pour créer une fente d'aération selon une des revendications précédentes, **caractérisé en ce que** le contre - arrêt est formé sur une gâche (16) du bras d'ouverture (5) qui coopère avec a moins un verrou (14) prévu sur la pièce de ferrure (7) pour verrouiller le bras d'ouverture (5) dans un état du compas d'ouverture (4) correspondant au vantail (1) fermé.

11. Dispositif pour créer une fente d'aération selon une des revendications précédentes, **caractérisé en ce qu'**au moins deux arrêts (28, 29) décalés l'un par rapport à l'autre dans le sens longitudinal du nez d'arrêt sont prévus sur ledit au moins un nez d'arrêt (25).

12. Dispositif pour créer une fente d'aération selon une des revendications précédentes, **caractérisé en ce que** le ressort (21) pour fente d'aération, y compris le corps (22) de ressort et le nez d'arrêt (25, 25a), est configuré essentiellement en forme de plaque et / ou **en ce que** le ressort (21) pour fente d'aération est configuré de manière orthogonalement symétrique par rapport à un plan médian (M 2) s'étendant entre un côté supérieur (23) et un côté inférieur (24) du ressort.

13. Dispositif pour créer une fente d'aération selon une des revendications précédentes, **caractérisé en ce qu'**au moins une ouverture de fixation (26) et au moins une autre ouverture (27) décalée par rapport à celle-ci à des fins de protection contre la torsion sont prévues dans le corps (22) de ressort pour un tourillon ou boulon prévu sur la pièce de ferrure (7) ou sur le bras d'ouverture (5).

14. Dispositif pour créer une fente d'aération selon une des revendications précédentes, **caractérisé en ce que** le nez d'arrêt (25) présente dans une région partielle une épaisseur qui diminue en direction de l'extrémité libre du nez d'arrêt, et / ou **en ce que** le corps (22) de ressort présente dans la section partielle une épaisseur qui diminue en direction d'un bord libre (22.2) de la section partielle.

15. Dispositif pour créer une fente d'aération selon une des revendications précédentes, **caractérisé en ce que** ledit au moins un arrêt (28, 29) est prévu sur un côté du nez d'arrêt (25, 25a) qui est orienté vers le deuxième palier (8, 9).

16. Dispositif pour créer une fente d'aération selon une des revendications précédentes, **caractérisé en ce que** la pièce de ferrure (7) est une têtière (7) d'une ferrure de basculement ou de pivotement et basculement configurée comme une ferrure à crémone et / ou au moins deux contre - arrêts sont prévus, de préférence sur la gâche (16).
